# FASCICULE DE BREVET EUROPEEN

(11) **EP 1 059 706 B1**
(45) Date de publication et mention de la délivrance du brevet: **23.03.2005**
(21) Numéro de dépôt: 00401634.1
(22) Date de dépôt: 08.06.2000
(51) Int. Cl.: H01R 31/02

(54) **Dispositif de raccordement d'appareils ou de modules électroniques**
Anschlussvorrichtung für elektronische Einheiten oder Module
Device for the connection of electronic units or modules

(30) Priorité: 11.06.1999 FR 9907521
(43) Date de publication de la demande: 13.12.2000
(73) Titulaire: Schneider Automation, 06560 Valbonne (FR)
(72) Inventeur: Chabert, Jean-Marie, Ing., 06560 Valbonne (FR); Pergent, Jacky, 06140 Vence (FR)
(74) Mandataire: Dufresne, Thierry

(56) Documents cités:
- DE-A- 3 332 908
- US-A- 5 679 023
- US-A- 5 855 494
- US-A- 5 885 109

## Description

La présente invention concerne un dispositif de raccordement électrique d'au moins deux appareils ou modules électroniques, notamment de modules d'automatisme, pour former un bus de communication tel qu'un bus de terrain.

De manière connue, le raccordement de plusieurs appareils tout au long d'un bus de communication s'effectue soit par chaînage des appareils entre eux, soit par dérivation du bus par exemple à l'aide d'un T de dérivation :
- Le chaînage consiste à relier des appareils entre eux au moyen de cordons de liaison. Sur chaque appareil, deux dispositifs de raccordement sont installés : un pour l'arrivée du bus de communication en provenance de l'appareil précédent, un pour son départ vers l'appareil suivant. Ceci nécessite donc deux connecteurs par appareil, plus un connecteur pour chaque extrémité de cordon de liaison, soit un total de quatre connecteurs par appareil connecté. L'inconvénient de ce type de câblage est que la déconnexion d'un appareil (pour un remplacement ou une intervention) entraîne une coupure du bus de communication pouvant être néfaste au fonctionnement global de l'installation. Néanmoins, ce type de raccordement peut être rendu nécessaire dans le cas où chaque appareil doit amplifier les signaux du bus pour l'appareil suivant.
- Dans un raccordement par dérivation, on utilise une pièce appelée T de dérivation qui possède trois connecteurs : deux sont utilisés pour relier entre eux les cordons de liaison entre appareils, formant ainsi la continuité du bus de communication, la troisième est utilisée ensuite pour raccorder chaque appareil par dérivation. Il est ainsi possible de remplacer ou retirer un appareil défectueux sans que les autres appareils connectés au bus ne soient électriquement perturbés. Cependant, ce type de raccordement présente un coût plus élevé lié à la présence du T de dérivation impliquant une pièce supplémentaire ainsi qu'un nombre plus important de connecteurs. En effet, pour chaque appareil connecté, il faut six connecteurs répartis comme suit : deux connecteurs pour les cordons de liaison, un connecteur pour l'appareil et trois connecteurs pour le T de dérivation.

La présente invention a pour but de combiner les avantages des deux précédentes solutions à savoir maintenir un faible coût de connexion par appareil tout en gardant la possibilité de déconnecter un appareil sans coupure du bus de communication.

Par ailleurs, les documents US 5855494 et US 5679023 montrent des dispositifs de raccordement constitués par un cordon de liaison qui comporte à une extrémité un premier type de connecteur et à l'autre extrémité un boîtier de dérivation comprenant deux connecteurs identiques d'un second type. Cependant, lorsqu'un utilisateur veut brancher un appareil sur l'un des connecteurs contenus sur un tel boîtier de dérivation, il lui est matériellement possible de le faire sur l'un ou l'autre des deux connecteurs identiques. Ceci est désavantageux lorsque le boîtier de dérivation n'est pas symétrique, par exemple lorsque les points de dérivation (par exemple des soudures) à l'intérieur du boîtier de dérivation ont été volontairement réalisés au plus près de l'un des deux connecteurs pour limiter les distances de dérivation.

Selon l'invention, le dispositif de raccordement électrique d'au moins deux appareils ou modules électroniques est constitué par un cordon de liaison multiconducteurs reliant les appareils entre eux. Ce cordon comprend à une première extrémité un connecteur de type 2, surmoulé avec le cordon et se caractérise par le fait que l'autre extrémité comporte un boîtier de dérivation incorporé, par exemple surmoulé avec le cordon, recevant deux connecteurs : un premier connecteur de type 1 pour permettre la connexion à un dispositif de raccordement adjacent et un second connecteur de type 2 pour permettre la connexion avec un connecteur de type 1 d'un appareil, le boîtier de dérivation assurant ainsi la continuité fil-à-fil de l'ensemble des conducteurs du cordon. Les connecteurs de type 1 d'une part et les connecteurs de type 2 d'autre part sont de nature complémentaire leur permettant de s'accoupler entre eux.

L'invention va maintenant être décrite de façon détaillée en se référant à des modes de réalisation donnés à titre d'exemple et représentés par les dessins annexés sur lesquels :
- la figure 1 montre le schéma du dispositif de raccordement selon un mode de réalisation de l'invention,
- la figure 2 montre une vue éclatée d'un boîtier de dérivation selon ce même mode de réalisation,
- la figure 3 montre une vue d'un boîtier de dérivation selon un autre mode de réalisation de l'invention.

Selon le mode de réalisation représenté sur la figure 1, le dispositif de raccordement 10 est constitué par un cordon souple 11 multiconducteurs dont une première extrémité comporte un connecteur 12 de type 2 (par exemple un connecteur femelle) surmoulé avec le cordon 11 et dont la seconde extrémité comporte un boîtier de dérivation 20, également surmoulé avec le cordon 11, lequel boîtier comporte :
- sur une face 20b opposée à la face 20a, un premier connecteur 22 de type 1 (par exemple un connecteur mâle), suivant un axe Y approximativement parallèle à X.
- sur une de ses faces 20a, un second connecteur 21 de type 2 disposé dans le prolongement du cordon 11 suivant un axe X.

Les éléments 11 et 20 ne sont pas dissociables entre eux permettant ainsi d'éviter la mise en place de deux connecteurs supplémentaires pour les associer.

Un appareil ou un module électronique 30, destiné à être raccordé au bus de communication, est muni d'un connecteur 31 de type 1 qui peut s'accoupler avec le second connecteur 21 de type 2 situé sur le dispositif de raccordement 10.

Un autre appareil ou module électronique 30' peut, de la même façon, se raccorder au bus de communication par l'accouplement d'un connecteur 31' de type 1 au connecteur 21' de type 2 d'un dispositif de raccordement 10' identique à 10. La continuité du bus de communication est assurée par la connexion entre le connecteur 12 de type 2 appartenant au dispositif 10 avec le connecteur 22' de type 1 appartenant au dispositif 10'.

Dans le cas où l'appareil 30' serait le dernier appareil à être connecté au bus de communication, il est possible de raccorder directement le connecteur 31' de type 1 de cet appareil 30' au connecteur 12 de type 2 du dispositif de raccordement adjacent 10, évitant ainsi l'utilisation d'un dispositif 10' supplémentaire.

Les connecteurs 31, 22 de type 1 (par exemple des connecteurs mâle) d'une part et les connecteurs 12, 21 de type 2 (par exemple des connecteurs femelle) d'autre part sont de nature complémentaire, pouvant s'accoupler entre eux. Les accouplements entre les connecteurs 31 et 21, 22 et 12, 31 et 12 peuvent se faire par tout moyen jugé efficace pour le maintien de la connexion, par exemple par vissage ou par encliquetage.

Lorsqu'un utilisateur veut connecter un appareil 30 à un boîtier de dérivation 20, il ne lui est pas possible de se tromper car seul le connecteur 21 de type 2 du boîtier de dérivation 20 peut s'accoupler avec le connecteur 31 de type 1 de l'appareil 30. Donc, on évite ainsi des erreurs de connexion ce qui fait que cette solution est particulièrement adaptée lorsque le boîtier de dérivation 20 a été conçu de manière non symétrique, notamment lorsque les points de dérivation internes, par exemple constitués par des soudures, du boîtier de dérivation ont été réalisés au plus près du connecteur 21 pour limiter les distances de dérivation du bus de communication.

La figure 2 détaille l'intérieur d'un boîtier de dérivation 20 selon le mode de réalisation de la figure 1. Ce boîtier comprend notamment un circuit imprimé 25 sur lequel sont effectuées les connexions électriques. Le cordon souple multiconducteurs 11 est fixé au boîtier 20 par l'intermédiaire d'une pièce 24 et ses conducteurs sont soudés sur une face 25b du circuit imprimé 25. Le connecteur 22 de type 1 comporte une base 22a qui est fixée sur cette même face 25b du circuit imprimé, à côté du cordon de liaison 11. Le connecteur 21 de type 2 comporte une base 21a qui est fixée sur la face opposée 25a du circuit imprimé, dans le prolongement du cordon 11.

Il est possible de modifier le mode de réalisation du dispositif de raccordement sans sortir du cadre de la présente invention. Par exemple, selon un mode de réalisation représenté sur la figure 3, le boîtier de dérivation 20 du dispositif de raccordement, solidaire du cordon de liaison 11, comporte :
- sur une face 20b opposée à la face 20a, un premier connecteur 22 de type 1, suivant un axe Y.
- sur une de ses faces 20a, un second connecteur 21 de type 2 suivant ce même axe Y.

Dans ce mode de réalisation particulier, les connexions électriques à l'intérieur du boîtier de dérivation sont faites par raccordement fil-à-fil sans nécessité d'utiliser un circuit imprimé.

## Revendications

1. Dispositif de raccordement électrique (10) d'au moins deux appareils ou modules électroniques (30, 30') constitué par un cordon de liaison multiconducteur (11) reliant les appareils entre eux dont une première extrémité comporte un connecteur (12) de type 2, surmoulé avec le cordon (11), l'autre extrémité du cordon (11) comportant un boîtier de dérivation incorporé (20), par exemple surmoulé avec le cordon (11), ce boîtier de dérivation recevant deux connecteurs : un premier connecteur (22) de type 1 pour permettre la connexion à un dispositif de raccordement adjacent (10') et un second connecteur (21) pour permettre la connexion avec un connecteur (31) d'un appareil (30), le boîtier de dérivation (20) assurant ainsi la continuité fil-à-fil de l'ensemble des conducteurs du cordon (11) et ***caractérisé par le fait que*** le second connecteur du boîtier de dérivation est du type 2 et le connecteur de l'appareil est du type 1 et que les connecteurs (31,22) de type 1 d'une part et les connecteurs (12,21) de type 2 d'autre part sont de nature complémentaire leur permettant de s'accoupler entre eux.

2. Dispositif selon la revendication 1, ***caractérisé par le fait que*** le raccordement d'un dernier appareil (30') peut être réalisé en accouplant directement le connecteur (31') de type 1 du dernier appareil (30') au connecteur (12) de type 2 du dispositif de raccordement adjacent (10) sans nécessiter l'utilisation d'un dispositif de raccordement supplémentaire (10').

## Patentansprüche

1. Vorrichtung (10) für den elektrischen Anschluss von mindestens zwei elektronischen Geräten oder Modulen (30, 30'), die aus einem Mehrleiter-Verbindungskabel (11) besteht, das die Geräte miteinander verbindet, von dem ein erstes Ende einen Verbinder (12) vom Typ 2 aufweist, der mit dem Kabel (11) konfektioniert ist, während das andere Ende des Kabels (11) ein eingebautes Abzweiggehäuse (20) aufweist, das zum Beispiel mit dem Kabel (11) konfektioniert ist, wobei dieses Abzweiggehäuse zwei Verbinder aufnimmt: einen ersten Verbinder (22) vom Typ 1, um die Verbindung mit einer benachbarten Anschlussvorrichtung (10') zu ermöglichen, und einen zweiten Verbinder (21), um die Verbindung mit einem Verbinder (31) eines Geräts (30) zu ermöglichen, wobei das Abzweiggehäuse (20) so die Draht-zu-Draht-Kontinuität der Gesamtheit der Leiter des Kabels (11) gewährleistet, **dadurch gekennzeichnet, dass** der zweite Verbinder des Abzweiggehäuses vom Typ 2 und der Verbinder des Geräts vom Typ 1 ist, und dass die Verbinder (31, 22) vom Typ 1 einerseits und die Verbinder (12, 21) vom Typ 2 andererseits komplementär sind, was ihre gegenseitige Kopplung ermöglicht.

2. Vorrichtung nach Anspruch 1, **dadurch gekennzeichnet, dass** der Anschluss eines letzten Geräts (30') durchgeführt werden kann, indem der Verbinder (31') vom Typ 1 des letzten Geräts (30') direkt mit dem Verbinder (12) vom Typ 2 der benachbarten Anschlussvorrichtung (10) gekoppelt werden kann, ohne die Verwendung einer zusätzlichen Anschlussvorrichtung (10') zu erfordern.

## Claims

1. Electrical connection device for at least two electronic units or modules comprising a multiconductor connecting cable connecting the units together, having at one end a type 2 connector insert molded on the cable, and the other end of the cable is fitted with a built-in branch box, this branch box being fitted with two connectors : a first type 1 connector to enable connection to an adjacent connection device and a second connector for connection with a connector on a unit, the branch box thus ensuring wire-to-wire continuity of all conductors in the cable, and wherein the second connector of the built-in branch box is a type 1 and the connector of the unit is a type 2 and wherein the type 1 connectors and the type 2 connectors are complementary to each other so that they can be coupled together.

2. Device according to claim 1, wherein a last unit can be connected by coupling the type 1 connector on the last unit to the type 2 connector on the adjacent connection device without the need for an additional connection device.
